# EUROPÄISCHE PATENTSCHRIFT

(11) **EP 1 741 853 B1**
(45) Veröffentlichungstag und Bekanntmachung des Hinweises auf die Patenterteilung: **23.12.2009**
(21) Anmeldenummer: 06013174.5
(22) Anmeldetag: 27.06.2006
(51) Int. Cl.: E04F 15/024, E04F 15/20

(54) **Stütze für Hohlraumböden**
Support for flase floors
Support pour faux planchers

(30) Priorität: 27.06.2005 AT 10712005
(43) Veröffentlichungstag der Anmeldung: 10.01.2007
(73) Patentinhaber: Fuchs, Dietrich Anton, 3341 Ybbsitz (AT)
(72) Erfinder: Fuchs, Dietrich Anton, 3341 Ybbsitz (AT)

(56) Entgegenhaltungen:
- EP-A- 0 157 369
- EP-A- 0 980 944
- DE-A1- 2 147 745
- DE-A1- 4 031 864
- DE-A1-102004 005 764
- DE-U- 7 117 300
- DE-U1- 29 602 939
- FR-A- 2 503 219
- FR-A- 2 532 350
- JP-A- 9 195 484
- JP-A- 2000 154 633
- US-A- 5 516 069

## Beschreibung

### Die Erfindung betrifft eine Stütze für einen Hohlraumboden.

Ein Hohlraumboden im Sinne dieser Schrift besteht aus einem Unterboden, aus einem in einem Abstand dazu darüber angeordneten Auflegeboden und Stützen, welche sich zwischen Unterboden und Auflegeboden erstrecken und den Auflegeboden abstützen. Der Auflegeboden eines Raumes ist im Normalfall aus einer Mehrzahl von einzelnen Plattenelementen zusammengesetzt, welche mit ihren Rändern aneinander anliegen, und welche einzeln aus dem Verbund gelöst bzw. in diesen eingesetzt werden können - beispielsweise um im Hohlraum des Bodens neue Kabel zu verlegen. Die Stützen bestehen aus einem mittleren, im allgemeinen vertikal ausgerichteten Vertikalteil, einem unteren Fußteil mit dem sie am Unterboden anliegen, und einem oberen Trageteller, auf welchem die Plattenelemente des Auflegebodens aufliegen. Der Abstand zwischen Trageteller und Fußteil einer Stütze ist üblicherweise einstellbar, um den Auflegeboden in der richtigen Lage einjustieren zu können.

Die DE 3331056 A1 zeigt eine Stütze, entsprechend welcher der Vertikalteil als Gewindestange ausgebildet ist. Zu ihrem unteren Ende hin verengt sie sich erst und erweitert sich dann zu einer Kugel. Diese Kugel steckt in einer gegengleichen Ausnehmung an der Oberseite des Fußteiles, welcher typischerweise als Kunststoffteil ausgebildet sein kann. Der Trageteller der Stütze ist als Schraubenmutter mit dem Gewinde des Vertikalteils in Eingriff. Die Höheneinstellung erfolgt, indem durch eine Ausnehmung im Oberboden ein Schraubendreher mit einer Werkzeugaufnahme an der oberen Stirnfläche des Vertikalteils in Eingriff gebracht wird, und der Vertikalteil um seine Längsachse gedreht wird. Dadurch wandert der gegen Verdrehung am Oberboden gehaltene Trageteller nach oben oder unten. Vorteilhaft an dieser Lösung ist, dass damit eine metallisch fester, schlanker Vertikalteil mit einem breiteren Fußteil aus Kunststoff, welcher Körperschall besser als Metall dämpft, kombiniert werden kann. Des weiteren ist vorteilhaft, dass Fußteil und Vertikalteil zueinander in einem gewissen Winkelbereich einstellbar sind, sodass eine Anpassungsmöglichkeit an Bodenunebenheiten gegeben ist. Nachteilig an dieser Lösung ist, dass die Anschlagfläche zwischen Vertikalteil und Fußteil relativ klein gehalten werden muss, da ansonsten die Endkugel des Vertikalteils sehr groß und damit in Folge Materialaufwands für einen Massenserienteil teuer ausgeführt werden müsste. Damit der Fußteil dem großen Flächendruck standhalten kann, wird er aus einem relativ festen und damit auch steifen Material ausgeführt. Damit wird der Kraftaufwand für das Eindrücken der Endkugel des Vertikalteils in die Ausnehmung am Fußteil so groß, dass es dem Endkunden nicht zugemutet werden kann. Es muss schon bei der Fabrikation erfolgen. Damit steigt der logistische Aufwand und der erforderliche Raum für die Lagerung und die Beförderung der Teile, insbesondere dann, wenn Vertikalteile mit mehreren verschiednen Längen angeboten werden. In Folge des zwangsweise harten Materials des Fußteils leidet auch dessen Fähigkeit Körperschall zu dämpfen.

Auch die DE 40 31 864 A1 zeigt eine Stütze bei der Vertikalteil und Fußteil über eine von einer Ausnehmung am Fußteil umfasste Endkugel des Vertikalteils miteinander verbunden sind. Damit treten die gleichen Nachteile wie zuvor beschrieben auf. Der Nachteil der mangelhaften Körperschalldämmung wird etwas aufwendig damit behoben, dass zwischen Fußteil und Unterboden eine Scheibe aus Silikon-Bitumen angeordnet wird.

Einen separat zu befestigenden Teil an der Unterseite des Fußteils zwecks Dämpfung des Körperschalls zeigt auch die DE 296 02 939 U1. Die Befestigung des Vertikalteils am Fußteils erfolgt hier indem der als Gewindestab ausgeführte Vertikalteil in eine am Fußteil angebrachte Gewindehülse eingeschraubt wird. Der Fußteil ist im übrigen als Kunststoffteil ausgeführt. Der Fußteil ist damit relativ teuer in der Herstellung, und auch das Einschrauben des Vertikalteils ist zeitaufwendig.

Die DE 21 47 745 A zeigt eine Stütze für Zwischenböden, wobei in eine teilkugelförmige Pfanne eines Fußteils ein teilkugelförmiges, verbreitertes unteres Kopfende eines Vertikalteils eingesteckt ist. Damit die Pfanne das Kopfende sicher hält, umfasst es das Kopfende um mehr als eine Halbkugelfläche. Um den Verbindungsvorgang zu erleichtern ist die Pfanne durch radiale Schlitze in mehrere Rippen aufgeteilt. Dennoch ist der Verbindungsvorgang schwierig und bei guter Materialausnutzung können nur sehr harte Kunststoffe für den Fußteil verwendet werden.

Die DE 10 2004 005 764 A1 zeigt ebenfalls eine Stütze für Zwischenböden, wobei in eine Mulde eines Fußteils ein verbreitertes unteres Kopfende eines hohlen Vertikalteils eingesteckt ist. Am Rand der Mulde liegen Rippen am Kopfende des Vertikalteils an und erstrecken sich über diesem Kopfteil in Richtung zur vertikalen Achse des Vertikalteils hin. Zur Fixierung werden Vertikalteil, Fußteil und Untergrund nach dem Aufstellen der Stütze durch eine Klebstoffmasse miteinander verbunden.

Der Erfinder sah sich vor die Aufgabe gestellt, eine Stütze für Hohlraumböden zu entwickeln, welche vorbekannte Stützen dahingehend verbessert, dass der Verbindungsvorgang zwischen dem zwangsweise langen, schlanken, aus einem festen Material bestehenden Vertikalteil und dem eher flachen, breiten Fußteil so einfach und rasch durchgeführt werden kann, dass dies auch dem Endbenutzer zugemutet werden kann und dass die Stütze eine bessere Anpassungsfähigkeit an unebene und raue Unterböden bietet. Nicht zuletzt sollte die Stütze in Herstellung, Lagerung und Transport kostengünstig sein.

Zur Lösung der Aufgabe wird als Stütze ein Gewindestab verwendet, welcher an seinem unteren Ende gegenüber ihrem sonstigen Durchmesser zu einem kugelabschnittsförmigen Kopf erweitert wird, welcher mit seiner teilkugelschalenförmigen Außenfläche in einer gegengleichen, teilkugelflächigen Mulde an der Oberseite des Fußteils anliegt. Er wird dort durch federnde Vorsprünge gehalten, welche als Teil des Fußteils vom Rand besagter Mulde über der Muldenfläche radial in Richtung Muldenmittenachse ragen, für die Kragenfläche des Kopfes eine Anschlagfläche bilden und zur Kragenfläche des Kopfes einen kleinen Abstand aufweisen.

Die Erfindung wird anhand der Zeichnungen, welche ein einfaches Ausführungsbeispiel und eine Weiterentwicklung dazu zeigen anschaulicher:
Fig. 1: zeigt eine Stütze in Einbaulage in einer vertikalen Teilschnittansicht.
Fig. 2: zeigt den Fußteil der Stütze von Fig. 1 von unten.
Fig. 3: zeigt den Fußteil der Stütze von Fig. 1 von oben.
Fig.4: zeigt eine in einer Teilschnittansicht von oben eine Weiterentwicklung des Fußteils der Stütze von Fig. 1.

Indem das untere Ende des Vertikalteils 1 als breiter kugelabschnittsförmiger Kopf 1.2 ausgeführt ist, welcher mit seiner teilkugelschalenförmigen Außenfläche an einer zumindest etwa gegengleich ausgebildeten Mulde 2.1.1 des Fußteils 2 anliegt, wird gegenüber oben beschriebenen vorbekannten Ausführungsformen eine geringere Flächenpressung zwischen Vertikalteil und Fußteil erreicht. Damit wird es möglich den Fußteil aus einem weicheren Material herzustellen.
Gegen Bewegung vom Fußteil 2 weg ist der Vertikalteil 1 durch drei eher schmale federnde Vorsprünge 2.1.2 gehalten, welche vom Rand der Mulde 2.1.1 aus, um den Umfang gleichmäßig verteilt, über die Mulde hinweg ein Stück Richtung Schraubenachse ragen. Gegen Bewegung des Vertikalteils 1 vom Fußteil 2 weg, bilden diese Vorsprünge 2.1.2 einen Anschlag, an dem der Vertikalteil mit der Kragenfläche des Kopfes 1.2 anliegt.
Wenn beim Herstellen der Verbindung zwischen Vertikalteil 1 und Fußteil 2 der Kopf 1.2 des Vertikalteils in die Mulde 2.1.1 am Fußteil eingebracht wird, werden die federnden Vorsprünge 2.1.2 vorübergehend etwas verformt. Da bei bestimmungsgemäßer Anwendung der Stütze niemals große Kräfte auftreten, durch welche Vertikalteil 1 und Fußteil 2 voneinander getrennt werden könnten, können die federnden Vorsprünge 2.1.2 sehr weich, also mit sehr geringer Querschnittsfläche ausgeführt werden. Damit wird das Herstellen der Verbindung zwischen Fußteil und Vertikalteil so einfach und mühelos, dass es vom Endanwender bei der Montage des Doppelbodens intuitiv selbst gemacht werden kann.
Damit können Fußteile und Vertikalteile getrennt gelagert und verkauft werden. Gegenüber einer Vormontage durch den Hersteller ergeben sich damit erhebliche Einsparungen an Lagervolumen und sonstigem Bereitstellungsaufwand, insbesondere dann, wenn die Vertikalteile in mehreren verschiedenen Standardlängen angeboten und bereitgestellt werden.

Konkret kann das Verbinden zwischen einem Vertikalteil 1 und einem Fußteil 2, welcher drei federnde Vorsprünge 2.1.2 aufweist in folgender Weise geschehen:
Der Vertikalteil 1 wird in einem spitzen Winkel bezüglich der Ebene der drei federnden Vorsprünge 2.1.2 mit dem Kopf 1.2 so an zwei dieser Vorsprünge angesetzt, dass deren Spitzen an der Kragenfläche des Schraubenkopfes anliegen, und die Halbkugelfläche des Schraubenkopfes am dritten federnden Vorsprung aufliegt. Dann wird der Vertikalteil 1 in die Normalrichtung zu der Ebene der drei federnden Vorsprünge 2.1.2 gedreht, sodass die Spitze des dritten federnden Vorsprungs an der Kugelabschnittsfläche entlang gleitet und schließlich auch über deren Randkante zur Kragenfläche des Kopfes 1.2, also jener Fläche welche zwischen Randkante des Kopfes 1.2 und daran anschließenden Bereich des Vertikalteils liegt, schnappt. Damit ist der Vertikalteil 1 in gewünschter Weise an m Fußteil 2 fixiert, nämlich so, dass er um seine vertikale Achse drehbar ist, aber gegen Relativbewegung entlang dieser Achse gehalten ist.
Bei entsprechend kurzer Ausführung der federnden Vorsprünge 2.1.2 und entsprechend tiefer Ausbildung der darunter liegenden Mulde 1.2 im Fußteil, kann der Kopf 1.2 auch befestigt werden, indem er gerade in die Mulde hineingedrückt wird, bis die dabei nach unten gebogenen federnden Vorsprünge wieder über die Randkante springen.
Es ist eine normale fachmännische Arbeit, das Material des Fußteils und die davon abhängige Geometrie der federnden Vorsprünge so auszulegen, dass die beschriebenen Montagevorgänge einfach möglich werden.

Durch zwei weitere Maßnahmen kann die Körperschalldämmung des Fußteils 2 weiter verbessert werden:
Die untere Fläche des Fußteils sollte nicht einfach als Ebene ausgeführt werden, sondern als eine Gruppe von Erhebungen (2.2.1), welche nach unten ragen und mit ihren Spitzen am Unterboden anliegen. Idealerweise haben diese Erhebungen über ihre Höhe eine sich kontinuierlich verringernden Querschnittsfläche. Beispielsweise können sie als Pyramiden, Pyramidenstümpfe, Kegel oder Kegelstümpfe ausgeführt sein anstatt als Quader oder Zylinder.
Eine besonders gute Dämpfung von Körperschall ergibt sich, wenn der unten liegende Bereich 2.2 des Fußteils 2 aus einem weicheren und damit besser dämpfenden Kunststoff oder Kunststoffschaum ausgeführt ist, als der obere Bereich 2.1, welcher aus Gründen der erforderlichen Festigkeit nicht so weich ausgeführt sein kann. Idealerweise werden der oben liegende festere Bereich 2.1 und der unten liegende weichere Bereich 2.2 des Fußteils 2 schon zusammen in einem Zweikomponenten-spritzgussverfahren hergestellt, und nicht erst nachträglich miteinander verbunden. Die Fußteile sind Massenserienteile und die höheren einmaligen Kosten für die Werkzeugherstellung werden durch die damit vermiedenen laufenden Arbeitskosten mehr als kompensiert.

Der Trageteller 3 ist als Schraubenmutter mit einer tellerartig erweiterten Stirnfläche auf den sich vertikal erstreckenden Gewindestab 1.1 des Vertikalteils 1 aufgeschraubt. Die Höhe des Tragetellers 3 über dem Fußteil 1 wird eingestellt, indem der Trageteller am Gewindestab 1.1 auf- bzw. ab geschraubt wird. Wenn schon Teile des Oberbodens auf dem Trageteller 3 aufliegen, so ist dieser gegen Verdrehung um den Gewindestab 1.1 gesichert; entweder nur durch Reibung am Oberboden, oder indem er mit Vorsprüngen an Vertiefungen oder Spalten gehalten wird. Die Höhe des Oberbodens über dem Unterboden kann nun fein justiert werden, indem der Vertikalteil 1 um seine Achse gedreht wird. Dazu ist der Vertikalteil mit zwei Eingriffsmöglichkeiten für ein Werkzeug versehen. An der oberen Stirnfläche des Gewindestabes 1.1 ist eine Eingriffsgeometrie 1.4 für einen Schraubendreher angebracht. Damit kann dann die Höhe gut eingestellt werden, wenn sich darüber im Oberboden ein Durchgangsloch befindet. Für den Fall, dass dem nicht so ist, ist der Vertikalteil 1 am unteren Ende des Gewindestabes 1.1, also zwischen Gewindestab und Kopf 1.2 mit einer Sechskant-Zylinderfläche 1.3 für den Eingriff eines Gabelschlüssels versehen.

Idealerweise sollten Fußteil und Kopf des Vertikalteils so bemessen sein, dass bei montiertem Vertikalteil Kragenfläche des Kopfes 1.2 und Unterseite der federnden Vorsprünge 2.1.2 des Fußteils nicht direkt aneinander anliegen, sondern dass ein kleiner Spalt dazwischen liegt. Vor allem wird damit erreicht, dass die Achse des Vertikalteils gegenüber dem Fußteil in einem gewissen Winkelbereich schwenkbar ist. Damit wird eine gute Anpassungsfähigkeit der Stütze an unebene Unterböden erreicht.

Beim Justieren der Höhe des Oberbodens gegenüber dem Unterboden wird der Vertikalteil 1 um die Achse des Gewindestiftes 1.1 gedreht. Der Fußteil 2 steht dabei am Unterboden still. Die kugelschalenförmige Außenfläche des Kopfes 1.2 des Vertikalteils gleitet dabei in der kugelschalenförmigen Grundfläche der Mulde 2.1.1 des Fußteils. Man kann den Komfort beim Justieren verbessern, wenn beispielsweise - wie in Fig. 4 skizziert - die Grundfläche der Mulde 2.1.1 mit lokalen Vertiefungen 2.1.3 versehen wird, welche an deren kreisförmigem Umfang gleichmäßig verteilt, beispielsweise in einem Mittenwinkelabstand von 60° angeordnet sind. An der in der Mulde 2.1.1 anliegenden Fläche des Kopfes 1.2 des Vertikalteils 1 sind lokale, sanfte Erhebungen angebracht. Wenn der Vertikalteil um seine Achse gedreht wird, rasten diese Erhebungen in die Vertiefungen 2.1.3 ein. Es ergibt sich damit ein fühlbares Einrasten der Drehbewegung in definierten Winkelabständen. Damit wird das Justieren einfacher und die Fixierung der richtigen Winkelstellung ist auch gewährleistet.
Natürlich kann die Mulde 2.1.1 auch mit lokalen Erhebungen versehen werden, und der Kopf 1.2 mit korrespondierenden lokalen Vertiefungen.

## Patentansprüche

1. Stütze für einen Hohlraumboden, welche aus einem am Unterboden anliegenden Fußteil, einem davon nach oben ragenden Vertikalteil und einem daran befestigten Trageteller besteht, wobei das untere Ende des Vertikalteils in einer Mulde an der Oberseite des Fußteils anliegt, wobei das untere Ende des Vertikalteils (1) als Kopf (1.2) ausgebildet ist, welcher gegenüber dem darüber anliegenden Längsbereich (1.3) des Vertikalteils verbreitert ausgebildet ist, wobei vom Rand der Mulde (2.1.1) des Fußteils (2) aus, in welcher der Kopf des Vertikalteils anliegt, elastisch verformbare Vorsprünge (2.1.1) in Richtung Mittenachse der Mulde (2.1.1) ragen, wobei die Kragenfläche des Kopfes (1.2) - also jene Fläche an welcher sich die Breite des Kopfes (1.2) zur geringeren Breite des anliegenden Längsbereiches des Vertikalteils (1) verringert, unterhalb der Unterseite dieser elastischen Vorsprünge (2.1.1) liegt, wobei die Form der Mulde (2.1.1) ein Kugelschalenabschnitt ist, und die des Kopfes (1.2) ein Kugelabschnitt, dessen Kugelschalenabschnittsfläche in die gleiche Richtung gewölbt ist wie die Mulde (2.1.1), **gekennzeichnet dadurch, dass** zwischen der Kragenfläche des Kopfes (1.2) und der Unterseite der elastischen Vorsprünge (2.1.1) ein kleiner Abstand besteht.

2. Stütze nach Anspruch 1, **gekennzeichnet dadurch, dass** die Mulde (2.1.1) mit mehreren, über den Umfang verteilten lokale Vertiefungen (2.1.3) oder Erhebungen versehen ist, zu denen lokale Erhebungen bzw. Vertiefungen an der in der Mulde (2.1.1) anliegenden Fläche des Kopfes (1.2) korrespondieren.

## Claims

1. Support for a cavity floor consisting of a foot section abutting the sub-floor, a vertical part projecting upward from this and a support plate attached to this, whereby the lower end of the vertical part abuts a recess on the upper part of the foot part, whereby the lower end of the vertical part (1) is designed as a head (1.2) that is broadened with respect to the long area (1.3) of the vertical part above it, whereby elastically deformable projections (2.1.1) project from the edge of the recess (2.1.1) of the foot part (2) in which the head of the vertical part rests in the direction of the centre axis of the recess (2.1.1), whereby the neck surface of the head (1.2) - in other words the surfaces at which the width of the head (1.2) decreases to the lesser width of the adjoining long area of the vertical part (1) - lies beneath the bottom side of these elastic projections (2.1.1), whereby the shape of the recess (2.1.1) is a section of a spherical shell and the shape of the head (1.2) is a section of a sphere which has a spherical shell section surface that is curved in the same direction as the recess (2.1.1), **characterised by** a small distance that exists between the neck surface of the head (1.2) and the bottom side of the elastic projections (2.1.1).

2. Support according to Claim 1, **characterised by** the fact that the recess (2.1.1) has multiple local indentations (2.1.3) or bumps distributed over its circumference that correspond with local bumps or indentations on the surface of the head (1.2) that abuts against the recess (2.1.1).

## Revendications

1. Support pour un plancher creux consistant en un pied en contact avec le sous-plancher, un élément vertical sortant par le haut et la plaque support qui y est fixée, l'extrémité inférieure étant en contact, dans une gouttière sur la partie supérieure du pied, la partie inférieure de l'élément vertical (1) formant la tête (1.2), se présentant en face de la zone longitudinale située au-dessus (1.3), des tenons déformables élastiques (2.1.1) dépassent en direction de l'axe médian de la gouttière (2.1.1) depuis le bord de la gouttière (2.1.1) du pied (2), à l'endroit de la tête de l'élément vertical, la surface de collerette de la tête (1.2) - c'est-à-dire la surface sur laquelle la largeur de la tête (1.2) diminue jusqu'à la largeur inférieure de l'élément vertical de la partie longitudinale adjacente (1), au-dessous de ces tenons élastiques (2.1.1), la forme de la gouttière (2.1.1) étant une section de logement sphérique, et celle de la tête (1.2) une section de logement dont la surface du logement sphérique est bombée dans la même direction que la cuvette (2.1.1), **caractérisée par** la présence d'une petite distance entre la surface de la collerette de la tête (1.2) et le dessous des tenons élastiques (2.1.1).

2. Support selon la revendication 1, **caractérisé par le fait que** la gouttière (2.1.1) comporte plusieurs enfoncements locaux distribués sur le périmètre (2.1.3) ou comporte des surélévations, auxquelles des surélévations locales ou des renfoncements locaux correspondent sur la surface en contact avec la gouttière (2.1.1) de la tête (1.2).
